# FASCICULE DE BREVET EUROPEEN

(11) **EP 2 888 376 B1**
(45) Date de publication et mention de la délivrance du brevet: **11.05.2016**
(21) Numéro de dépôt: 13773282.2
(22) Date de dépôt: 14.08.2013
(51) Int. Cl.: B26D 7/02, B26F 1/38, C14B 1/44, B26D 5/00, B26D 7/01, C14B 5/00

(54) **PROCÉDÉ D'APLANISSEMENT DES BORDS D'UN COUPON DE MATIÈRE SOUPLE À DÉCOUPER**
VERFAHREN ZUR GLÄTTUNG DER KANTEN EINER AUS EINEM FLEXIBLEN MATERIAL AUSZUSCHNEIDENDEN STOFFPROBE
METHOD FOR SMOOTHING OUT THE EDGES OF A SWATCH OF FLEXIBLE MATERIAL TO BE CUT OUT

(30) Priorité: 21.08.2012 FR 1257912
(43) Date de publication de la demande: 01.07.2015
(73) Titulaire: Lectra, 75016 Paris (FR)
(72) Inventeur: BODIVIT, Stéphane, F-33610 Cestas (FR); CHABIRAND, Didier, F-33610 Cestas (FR)
(74) Mandataire: Boura, Olivier
(86) Numéro de dépôt international: PCT/FR2013/051941
(87) Numéro de publication internationale: WO 2014/029940

(56) Documents cités:
- WO-A1-95/29046
- GB-A- 2 188 170
- US-A- 2 958 989
- US-A- 4 133 235
- US-A- 4 364 330
- US-A- 5 089 971
- US-A- 5 258 917

## Description

### Arrière-plan de l'invention

L'invention se rapporte au domaine général de la découpe de pièces dans des coupons de matière souple, notamment des coupons de matière épaisse dans lesquels des vagues puis des plis de bords sont susceptibles de se former.

Un domaine d'application de l'invention est celui de la découpe de cuirs ou de peaux naturelles, en particulier dans l'industrie de l'ameublement, de la sellerie, notamment la sellerie automobile, de la maroquinerie, des bagages, de la chaussure et de l'habillement.

De façon connue en soi, le processus de découpe de pièces dans un coupon de matière souple, telle qu'une peau par exemple, se déroule de la manière suivante. La peau à découper est d'abord préparée, c'est-à-dire qu'un opérateur repère sur la peau d'éventuels défauts et les identifie directement sur celle-ci au moyen de marques. La peau avec ses marques est ensuite numérisée. A partir de la représentation numérique de la peau et au moyen d'un logiciel approprié, l'opérateur effectue un placement optimisé des différentes pièces devant être découpées dans la peau. Ce placement est converti en programme de découpe des pièces. La peau est alors positionnée sur la table de coupe pour y être découpée au moyen d'un outil de coupe se déplaçant dans la peau selon le programme préétabli de découpe des pièces.

Lorsque la peau est positionnée sur la table de coupe, elle y est généralement maintenue plaquée par un système d'aspiration disposée sous la table. Cependant, malgré cette aspiration, des vagues peuvent subsister, notamment au niveau des bords de la peau. La présence de telles vagues s'explique notamment par le fait qu'il est difficile de parfaitement étaler sur un plan une peau qui est à l'origine une pièce tridimensionnelle.

Sous l'action du passage de l'outil de coupe, ces vagues se déplacent et peuvent se cumuler en créant des plis dans la peau. Si les vagues dans la peau ne se transforment pas en plis, le risque est d'obtenir une pièce découpée qui ne soit pas conforme parce qu'elle aurait été déformée. En outre, si les vagues se cumulent pour former des plis de bords, il existe un risque que de tels plis ralentissent voire interrompent l'opération de découpe de la peau. En effet, lorsque l'outil de coupe rencontre un pli de bord, cela génère une erreur qui nécessite de remonter l'outil de coupe, de le déplacer pour remettre manuellement la peau correctement en place en aplanissant le pli, puis de réinitialiser le programme de découpe.

Ces manipulations pour corriger l'erreur générée par la présence d'un pli de bord sur la peau ralentissent considérablement l'opération de découpe de la peau. Lorsque ces erreurs se répètent plusieurs fois sur une même peau, la productivité du processus de découpe s'en trouve grandement affectée. De plus, lorsqu'elles ne se transforment pas en plis de bords, les vagues affectent la qualité des découpes réalisées dans la peau.

Il existe donc un besoin de pouvoir disposer d'un procédé permettant d'assurer un aplanissement (ou lissage) de la peau préalablement à sa découpe.

Il est connu du document FR 2,518,575 un procédé de lissage d'une peau qui consiste à commander un cylindre de traitement venant exercer sur la peau par une action de lissage et de pressage, le cylindre de traitement effectuant plusieurs passes de sorte à traiter toute la surface de la peau au moins une fois. Un tel procédé présente de nombreux inconvénients. En particulier, il nécessite le recours à un outil particulier pour réaliser le lissage de la peau (à savoir le cylindre de traitement). En outre, il est relativement long puisque l'ensemble de la surface de la peau est soumise au traitement de lissage. Enfin, il ne présente pas de stratégie de lissage adaptée au contour particulier de chaque peau à découper.

D'autres documents qui montrent l'état de la technique sont US-A-4133235 et US-A-5258917.

### Objet et résumé de l'invention

La présente invention a donc pour but principal de pallier de tels inconvénients en proposant un procédé d'aplanissement qui ne nécessite pas d'outil particulier et qui adapte sa méthode d'aplanissement à la géométrie particulière du coupon de matière souple à découper.

Conformément à l'invention, ce but est atteint grâce à un procédé d'aplanissement des bords d'un coupon de matière souple dans lequel des pièces sont destinées à être découpées, le procédé comprenant l'établissement d'une représentation numérique d'au moins une partie d'un contour du coupon de matière souple, l'établissement d'une direction et d'une distance particulières d'aplanissement pour chacun des points de la partie numérisée du contour du coupon, et pour chaque point sélectionné de la partie numérisée du contour du coupon, l'application au moyen d'un pied presseur d'un outil de coupe d'un aplanissement des bords du coupon selon la direction et la distance particulières d'aplanissement établies pour ledit point et selon un sens d'aplanissement partant allant de l'intérieur du coupon vers ses bords.

Le procédé selon l'invention utilise le pied presseur d'un outil de coupe pour aplanir les bords du coupon. Un tel pied presseur est communément utilisé conjointement au système d'aspiration d'une table de coupe pour réduire la formation de plis dans le coupon lors du passage de l'outil de coupe. Ainsi, le procédé selon l'invention ne requiert pas d'outil particulier pour réaliser un aplanissement des bords du coupon.

De plus, le procédé selon l'invention prévoit d'établir, pour chaque point d'une partie numérisée du contour du coupon, une direction particulière et une distance particulière d'aplanissement. Ainsi, le procédé selon l'invention adapte sa méthode d'aplanissement à la géométrie particulière du coupon. L'efficacité du traitement d'aplanissement s'en trouve grandement améliorée et son exécution accélérée.

En outre, le procédé selon l'invention s'intègre parfaitement aux différentes étapes d'un procédé de découpe de pièces dans le coupon. En particulier, le procédé selon l'invention peut avantageusement être mise en oeuvre préalablement à l'étape de découpe des pièces.

Selon une disposition avantageuse, des points de la partie numérisée du contour du coupon sont sélectionnés à partir d'un ensemble de points définis de manière itérative à partir d'un point initial situé au voisinage ou sur le contour du coupon, chaque point défini au cours d'une itération correspondant à l'intersection avec le contour du coupon d'un cercle centré sur un point défini au cours d'une itération précédente.

De préférence, le cercle présente un rayon inférieur à une dimension du pied presseur de l'outil de coupe afin de garantir un chevauchement des zones des bords du coupon qui seront aplanies. Par exemple, le cercle peut présenter un rayon correspondant à environ 0,9 fois une largeur du pied presseur de l'outil de coupe.

Les points de la partie numérisée du contour du coupon peuvent comprendre en outre au moins un point supplémentaire situé sur le contour du coupon et à l'extérieur des cercles considérés lors des itérations. L'ajout de points supplémentaires peut être rendu nécessaire si le processus d'itération préalablement défini omet certaines zones des bords du coupon (cela peut être le cas par exemple pour des zones en pointes du coupon, par exemple l'extrémité des pattes dans l'application à une peau d'animal).

La partie numérisée du contour du coupon peut coïncider avec une zone de coupe. En effet, seule la partie du contour du coupon qui se trouve dans la zone de coupe de la table de coupe a besoin d'être numérisée pour établir les directions et distances particulières d'aplanissement, la partie du contour restante étant alors numérisée après avance(s) du coupon sur la table de coupe.

Pour chaque point de la partie numérisée du contour du coupon, la direction particulière d'aplanissement peut être définie à partir d'une droite reliant ce point du contour à un centre du coupon.

De même, pour chaque point de la partie numérisée du contour du coupon, la distance particulière d'aplanissement peut correspondre à la distance entre ce point du contour et un point de la droite situé à l'intérieur du coupon. Alternativement, cette distance particulière d'aplanissement peut correspondre à la distance entre un point de la droite situé en dehors du coupon et un point de la droite situé à l'intérieur du coupon. Dans ce dernier cas, cela revient à augmenter la distance de déplacement du pied presseur pour amplifier l'aplanissement du bord du coupon à cet endroit.

L'invention a également pour objet un procédé de découpe de pièces dans au moins un coupon de matière souple, le procédé comprenant le positionnement du coupon sur une table de coupe, la numérisation du coupon, l'établissement d'un programme de découpe des pièces dans le coupon, et la découpe des pièces dans le coupon selon le programme de découpe préalablement établi, et dans lequel, préalablement à la découpe des pièces, les bords du coupon de matière sont aplanis par le procédé d'aplanissement tel que défini précédemment.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- la figure 1 est un schéma montrant différentes étapes d'un procédé de découpe de pièces dans un coupon au cours duquel est mis en oeuvre un procédé d'aplanissement conforme à l'invention ;
- la figure 2 est une vue très schématique d'une table de coupe utilisée pour la mise en oeuvre du procédé conforme à l'invention ;
- la figure 3 est une vue très schématique d'un outil de coupe muni d'un pied presseur ; et
- les figures 4 à 9 illustrent l'application de différentes étapes du procédé conforme à l'invention pour l'aplanissement des bords d'une peau.

### Description détaillée de l'invention

Dans la description qui suit, il est envisagé la découpe de pièces dans des peaux pour la réalisation d'articles en cuir. L'invention est toutefois applicable à la découpe de pièces dans des coupons de matières souples autres que le cuir.

On se référera d'abord à la figure 1 qui montre les étapes constitutives d'un exemple de réalisation d'un procédé de découpe de pièces dans une peau au cours duquel peut être mis en oeuvre un procédé conforme à l'invention d'aplanissement des bords de la peau.

Les principales étapes d'un procédé de découpe d'une peau sont bien connues en soi et ne seront donc pas décrites en détails ci-après.

Selon une première étape d'un tel procédé, on sélectionne (étape S10) un ordre de travail et un type donné de peau. Un ordre de travail comprend notamment l'image d'un ensemble de pièces constitutives d'un article à réaliser (par exemple un canapé en cuir) et les éventuels liens entre ces pièces. Quant au type donné de peau, il correspond à un type d'animal (par exemple une vache).

Ainsi, dans un exemple d'application à la réalisation d'un canapé en cuir de vache, l'ordre de travail comprend notamment une image de chaque pièce constitutive du canapé, les liens existants entre ces pièces et le type de peau nécessaire à la réalisation du canapé.

L'étape suivante du procédé de découpe consiste à positionner une peau du type donné sur une zone de numérisation de la table d'une installation de coupe (étape S20) telle que celle illustrée sur la figure 2 et décrite ultérieurement. La peau est maintenue à plat sur la table.

Au cours d'une autre étape du procédé de découpe, l'opérateur peut réaliser un marquage de la peau positionnée sur la table (étape S30). De façon connue, un marquage consiste notamment à identifier et marquer visuellement d'éventuels défauts présents sur la surface de la peau.

L'étape suivante consiste à numériser la peau (étape S40) et à enregistrer l'image numérisée de la peau (notamment son contour) ainsi que des informations d'emplacement et de gravité de défauts éventuellement détectés et marqués sur la peau.

Ensuite, un placement des pièces à découper dans la peau est réalisé (étape S50). Typiquement, le placement des pièces à découper tient compte de la forme géométrique de ces pièces, de leurs éventuels liens entre elles et des défauts de la peau. En outre, ce placement est optimisé pour limiter le gaspillage de matière.

A partir de ce placement, un programme de coupe peut être élaboré (étape S60), ce programme résultant d'une conversion du placement en ordres de déplacement de l'outil de coupe de la table de coupe.

Une fois le programme de coupe réalisé, la peau est transférée ou placée sur la zone de coupe de la table (étape S70) et les bords de la peau qui sont situés dans cette zone de coupe sont soumis à une action d'aplanissement par mise en oeuvre d'un procédé conforme à l'invention (étape S80). Cette action est réalisée au moyen du pied presseur de l'outil de coupe et se traduit par une série de déplacements du pied presseur de l'intérieur de la peau vers ses bords selon des directions particulières et sur des distances particulières préalablement définies. L'aplanissement a pour effet de lisser les bords de la peau pour faire disparaître autant que possible les plis de matière pouvant s'être formés lors de la dépose de la peau sur la table. Les étapes d'un tel procédé d'aplanissement seront décrites ultérieurement en liaison avec les figures 4 à 9.

Les bords de la peau aplanis, le processus de découpe des pièces situées dans la zone de coupe peut alors débuter selon le programme de coupe préalablement établi (étape S90). Une fois les pièces découpées, la peau est avancée sur la table de coupe et le processus d'aplanissement et de découpe est réitéré sur la nouvelle partie de la peau située dans la zone de coupe. Les pièces sont déchargées à l'extrémité aval de la table (étape S100).

La figure 2 représente de façon schématique un exemple de réalisation d'une installation de coupe 100 pouvant être utilisée pour la mise en oeuvre d'un tel procédé de découpe. Une telle installation est bien connue en soi et ne sera donc pas décrite en détails ici. On pourra par exemple se référer à la demande de brevet internationale n° WO 95/29046 de la demanderesse.

Succinctement, l'installation de coupe 100 comprend une table 102 dont la surface supérieure définit, d'amont en aval dans le sens d'avancement de la matière, une zone de chargement 104, une zone de placement 106, une zone de coupe 108 et une zone de déchargement 110.

La peau à découper H est acheminée d'une zone de la table à la suivante par avance d'un convoyeur (non représenté) logé à l'intérieur du bâti 112 de la table. Par ailleurs, au moins au niveau de la zone de coupe, le bâti de la table renferme un dispositif d'aspiration (non représenté) pour maintenir la peau plaquée contre la surface supérieure de la table.

Un portique 114 supportant des moyens de numérisation tels que par exemple une caméra numérique 116 est monté sur le bâti de la table au-dessus de la zone de placement 106 de la table. Ces moyens de numérisation permettent d'obtenir une image numérique du contour de la peau positionnée sur la zone de placement 106.

Une poutre 118 supportant un outil de coupe 120 est également montée de façon mobile sur le bâti de la table. Cette poutre peut se déplacer le long de la zone de coupe 108 (selon une direction longitudinale à la table) et l'outil de coupe 120 peut se déplacer le long de la poutre (selon une direction transverse à la table). Ainsi, l'outil de coupe peut atteindre n'importe quel point de la zone de coupe.

Par ailleurs, l'outil de coupe est déplacé conformément au programme de coupe préalablement établi. Un poste de travail 122 permet à un opérateur de piloter l'installation de coupe dans son ensemble.

Un exemple d'outil de coupe 120 est plus précisément illustré en coupe sur la figure 3. Cet outil comprend notamment une lame vibrante 120a qui pénètre dans la peau H pour la découper, ainsi qu'un pied presseur 120b monté autour de la lame.

Le pied presseur 120b permet de réduire la formation de plis dans la peau H lors du passage de la lame en exerçant une action de lissage de la peau. Par exemple, le pied presseur peut présenter une empreinte de forme sensiblement rectangulaire avec des bords arrondis.

Par ailleurs, pour l'application envisagée dans le cadre de l'invention, la lame 120a de l'outil de coupe 120 peut être relevée vers le haut indépendamment du pied presseur 120b.

En liaison avec les figures 4 à 9, on décrira maintenant différentes étapes du procédé conforme à l'invention pour aplanir les bords de la peau.

Comme indiqué précédemment, ce procédé d'aplanissement est idéalement mis en oeuvre avant chaque étape de découpe de la peau (étape S90 - figure 1) et par exemple au moyen d'un logiciel adéquat équipant le poste de travail 122 de l'installation de coupe (figure 2).

Le procédé d'aplanissement selon l'invention consiste à commander un déplacement du pied presseur de l'outil de coupe sur la peau (la lame de l'outil de coupe étant relevée) selon un programme de déplacement préétabli. En particulier, le programme de déplacement du pied presseur comprend un fichier de coordonnées de points particuliers, chaque point étant associé à un vecteur de déplacement. L'établissement d'un tel fichier est détaillé ci-dessous.

Selon une première étape du procédé, on établit une représentation numérique d'au moins une partie du contour H_{C} de la peau H positionnée sur la table 102 de l'installation de coupe (figure 4). Par une partie du contour, on entend au moins la partie du contour de la peau qui est située dans la zone de coupe 108 de la table.

L'obtention du contour de la peau provient par exemple de la numérisation de la peau dans son ensemble réalisée au niveau de la zone amont de placement 106 de la table.

A partir de la représentation numérique du contour H_{C} (au moins partiel) de la peau, l'étape suivante consiste à définir un ensemble de points situés sur le contour de la peau pour lesquels une action d'aplanissement par le pied presseur pourra éventuellement être appliquée. Ces points sont notamment déterminés de sorte qu'en tenant compte de l'empreinte du pied presseur, la plus grande partie des bords de la peau puisse être soumise à un aplanissement.

Les points de la partie numérisée du contour de la peau sont sélectionnés notamment à partir d'un ensemble de points définis de la manière suivante.

Comme représenté sur la figure 5, on choisit arbitrairement un point initial P₀ situé au voisinage ou sur la partie numérisée du contour de la peau. A partir de ce point initial P₀, on définit un premier point P₁ comme étant le premier point d'intersection rencontré entre le contour H_{C} de la peau et un cercle C₁ centré sur ce point initial P₀ et ayant un rayon R.

Pour garantir que tous les bords de la peau soient soumis à une action d'aplanissement par le pied presseur, il est nécessaire que le rayon R choisi pour construire les points P soit inférieur à une dimension du pied presseur, notamment à sa plus petite dimension, à savoir la largeur de son empreinte (dans le cas d'une empreinte de forme rectangulaire). A titre d'exemple, on pourra choisir le rayon R comme étant égal à 0,9 fois la largeur de l'empreinte du pied presseur.

A partir du premier point P₁ ainsi défini, on définit un deuxième point P₂ de la même façon, c'est-à-dire comme étant le premier point d'intersection rencontré entre le contour H_{C} de la peau et un cercle C₂ centré sur le premier point P₁ et de rayon R. Les autres points sont obtenus en poursuivant cette même itération pour le reste de la partie numérisée du contour de la peau.

La figure 6 représente l'image numérique de la partie du contour H_{C} de la peau qui a été numérisée avec une pluralité de points P₁, P₂, P₃,... définis selon l'itération précédemment décrite et sur lesquels sont centrés des représentations numériques E₁, E₂, E₃, etc. de l'empreinte du pied presseur de l'outil de coupe.

Sur cette image, le rayon R utilisé au cours des itérations a été choisi comme étant égal à 0,9 fois la largeur de l'empreinte du pied presseur. On constate ainsi que quasiment tous les bords de la peau seront en théorie recouverts par l'empreinte du pied presseur.

Toutefois, il arrive que certaines zones d'un bord de la peau ne soient pas recouvertes par l'empreinte du pied presseur comme représenté sur la figure 7. Pour une peau d'animal, ces zones correspondent généralement à l'extrémité des pattes de la peau. Aussi, pour garantir que ces zones soient également soumises à un aplanissement, il est nécessaire d'ajouter aux points de la partie numérisée du contour de la peau précédemment définis un ou plusieurs points supplémentaires (appelés points contraints).

Ces points contraints P_{C} sont définis de la façon suivante. Ces points P_{C} sont choisis pour être situés sur le contour H_{C} de la peau et à l'extérieur des cercles C₁, C₂,... considérés lors des itérations, c'est-à-dire que ces cercles ne recouvrent pas les points P_{C}.

En pratique, les points contraints peuvent être identifiés de façon automatique par analyse du contour numérisé de la peau et détection par un logiciel de traitement d'images équipant le poste de travail de zones atypiques du contour. Alternativement, l'identification de ces points contraints peut être réalisée de façon manuelle par l'opérateur qui pose au niveau des zones atypiques du contour de la peau un repère spécifique sur celle-ci, ce repère étant lors de la numérisation de la peau interprété comme étant un point contraint du contour de la peau.

Le point P_{C} illustré sur la figure 7 correspond à cette définition : il est bien situé sur le contour H_{C} de la peau tout en étant à l'extérieur des cercles Cᵢ et Cᵢ₊₁ centrés sur des points Pᵢ et Pᵢ₊₁ qui lui sont directement adjacents.

L'ensemble des coordonnées des points de la partie numérisée du contour de la peau qui ont été déterminés au cours de ces étapes (point initial P₀, points P₁, P₂,... issus des itérations et points contraints P_{C}) sont stockées sous une forme numérique.

On notera que tous les points P₀, P₁, P₂,..., P_{C} ne seront pas nécessairement retenus pour y exercer une action d'aplanissement, ce qui permet de limiter la durée du processus. Il en est ainsi notamment des points qui ne se trouvent pas à proximité immédiate de l'emplacement d'une pièce à découper dans la peau.

En pratique, ces points exclus sont déterminés grâce à un logiciel de traitement d'images équipant le poste de travail, ce logiciel effectuant un calcul de distance entre chaque point du contour et des points de la pièce à découper qui est géographiquement la plus proche du point considéré. Cette distance est ensuite comparée à une valeur de seuil : si la distance entre un point du contour et un point de la pièce à découper la plus proche est supérieure à la valeur de seuil, le point du contour considéré sera exclu. Sinon, il sera conservé.

A partir des coordonnées des points retenus de la partie numérisée du contour de la peau, le procédé selon l'invention consiste à établir, pour chacun de ces points, un vecteur déplacement, c'est-à-dire une direction et une distance d'aplanissement. Il est à noter que les directions d'aplanissement et les distances d'aplanissement sont particulières (i.e. spécifiques) pour chacun des points.

Comme représenté sur la figure 8, pour chaque point P₁, P₂,..., P_{C} de la partie numérisée du contour de la peau, la direction d'aplanissement est définie par la droite D₁, D₂,..., D_{C} reliant le point particulier de la partie numérisée du contour à un centre O de la peau.

Le centre O de la peau peut être établi de différentes façons. Il peut s'agir du centre du plus petit rectangle englobant la peau dans sa totalité. Cette détermination du centre de la peau est réalisée au moyen d'un logiciel de traitement d'images équipant le poste de travail. Alternativement, le centre O de la peau peut avoir été marqué directement sur la peau par l'opérateur, la numérisation de la peau permettant d'en obtenir les coordonnées.

Une fois la direction d'aplanissement ainsi obtenue pour chaque point de la partie numérisée du contour de la peau, on établit la distance d'aplanissement associée à chaque point.

Comme représenté sur la figure 9, pour chaque point Pᵢ de la partie numérisée du contour de la peau, la distance d'aplanissement Vᵢ, peut correspondre à la distance entre ce point du contour et un point Pᵢᵢ, appartenant à la droite Dᵢ précédemment définie pour l'établissement de la direction d'aplanissement, ce point Pᵢᵢ étant situé à l'intérieur de la peau.

Le point Pᵢᵢ situé à l'intérieur de la peau est donc positionné entre le centre de la peau et le point correspondant du contour. La distance entre le point Pᵢᵢ située à l'intérieur de la peau et le point correspondant du contour est déterminée au moyen d'un paramétrage établi préalablement par l'opérateur. A titre d'exemple, on choisira une distance de l'ordre de 20 cm.

Alternativement, comme également représenté sur la figure 9, pour chaque point Pⱼ de la partie numérisée du contour de la peau, la distance d'aplanissement Vⱼ peut correspondre à la distance entre un point Pⱼⱼ appartenant à la droite Dⱼ précédemment définie et situé en dehors de la peau et un point P'ⱼⱼ appartenant également à la droite Dⱼ précédemment définie et situé à l'intérieur de la peau.

Ainsi, le point Pⱼ correspondant de la partie numérisée se trouve positionné entre les points Pⱼⱼ et P'ⱼⱼ. La distance entre les points Pⱼⱼ et P'ⱼⱼ est également déterminée au moyen d'un paramétrage établi préalablement par l'opérateur. A titre d'exemple, on choisira une distance de l'ordre de 25 cm.

Par rapport à l'exemple de réalisation précédent, cette façon de déterminer la distance d'aplanissement Vⱼ équivaut à ajouter à la distance d'aplanissement une extension qui permettra d'amplifier l'aplanissement du bord correspondant de la peau.

Une fois les vecteurs déplacements (c'est-à-dire les directions et distances d'aplanissement) déterminés pour l'ensemble des points de la partie numérisée du contour de la peau, ces données sont stockées avec les coordonnées des points pour former un fichier pouvant être lu par un logiciel adéquat du poste de travail de l'installation de coupe. En particulier, ce logiciel a pour fonction de traiter ces données pour les transformer en ordres de commande de déplacement du pied presseur de l'outil de coupe.

Le procédé d'aplanissement consiste encore à associer aux vecteurs déplacements un sens d'aplanissement, c'est-à-dire un sens dans lequel le pied presseur de l'outil de coupe sera amené à se déplacer. Celui-ci est défini pour aller de l'intérieur de la peau vers les bords de celle-ci (c'est-à-dire du centre de la peau vers les points du contour de celle-ci). Ce sens d'aplanissement est de préférence le même pour tous les points retenus de la partie numérisée du contour de la peau et est stocké dans le fichier numérique avec les autres données relatives au processus d'aplanissement.

On notera enfin qu'entre deux actions d'aplanissement, le pied presseur de l'outil de coupe pourra être relevé pour être amené à sa prochaine position ou bien resté abaissé.

## Revendications

1. Procédé d'aplanissement des bords d'un coupon de matière souple dans lequel des pièces sont destinées à être découpées, le procédé comprenant :
l'établissement d'une représentation numérique d'au moins une partie d'un contour (H_{C}) du coupon de matière souple (H) ;
l'établissement d'une direction (D₁, D₂,...) et d'une distance (Vᵢ, Vⱼ) particulières d'aplanissement pour chacun des points (P₁, P₂,...) de la partie numérisée du contour du coupon ; et
pour chaque point sélectionné de la partie numérisée du contour du coupon, l'application au moyen d'un pied presseur (120b) d'un outil de coupe (120) d'un aplanissement des bords du coupon selon la direction et la distance particulières d'aplanissement établies pour ledit point et selon un sens d'aplanissement partant allant de l'intérieur du coupon vers ses bords.

2. Procédé selon la revendication 1, dans lequel des points (P₁, P₂,...) de la partie numérisée du contour (H_{C}) du coupon (H) sont sélectionnés à partir d'un ensemble de points définis de manière itérative à partir d'un point initial (P0) situé au voisinage ou sur le contour du coupon, chaque point défini au cours d'une itération correspondant à l'intersection avec le contour du coupon d'un cercle (C₁, C₂,...) centré sur un point défini au cours d'une itération précédente.

3. Procédé selon la revendication 2, dans lequel le cercle (C₁, C₂,...) présente un rayon (R) inférieur à une dimension du pied presseur de l'outil de coupe.

4. Procédé selon la revendication 3, dans lequel le cercle (C₁, C₂,...) présente un rayon (R) correspondant à environ 0,9 fois une largeur du pied presseur de l'outil de coupe.

5. Procédé selon l'une quelconque des revendications 2 à 4, dans lequel les points de la partie numérisée du contour du coupon comprennent en outre au moins un point supplémentaire (P_{C}) situé sur le contour (H_{C}) du coupon et à l'extérieur des cercles (C₁, C₂,...) considérés lors des itérations.

6. Procédé selon l'une quelconque des revendications 1 à 5, dans lequel la partie numérisée du contour du coupon coïncide avec une zone de coupe (108).

7. Procédé selon l'une quelconque des revendications 1 à 6, dans lequel, pour chaque point de la partie numérisée du contour du coupon, la direction particulière d'aplanissement est définie à partir d'une droite (D₁, D₂,...) reliant ce point du contour à un centre (O) du coupon.

8. Procédé selon la revendication 7, dans lequel, pour chaque point (Pᵢ) de la partie numérisée du contour du coupon, la distance particulière d'aplanissement correspond à la distance (Vᵢ) entre ce point du contour et un point (Pᵢᵢ) de la droite (Dᵢ) situé à l'intérieur du coupon.

9. Procédé selon la revendication 7, dans lequel, pour chaque point (Pⱼ) de la partie numérisée du contour du coupon, la distance particulière d'aplanissement correspond à la distance (Vⱼ) entre un point (Pⱼⱼ) de la droite (Dⱼ) situé en dehors du coupon et un point (P'ⱼⱼ) de la droite (Dⱼ) situé à l'intérieur du coupon.

10. Procédé de découpe de pièces dans au moins un coupon de matière souple, le procédé comprenant :
le positionnement du coupon sur une table de coupe (S20) ;
la numérisation du coupon (S40) ;
l'établissement d'un programme de découpe des pièces dans le coupon (S50) ; et
la découpe des pièces dans le coupon selon le programme de découpe préalablement établi (S70) ;
**caractérisé en ce que**, préalablement à la découpe des pièces, les bords du coupon de matière sont aplanis (S60) par le procédé d'aplanissement selon l'une quelconque des revendications 1 à 9.

## Patentansprüche

1. Verfahren zum Planarisieren der Ränder eines Kupons aus flexiblem Material, wobei Teile dazu bestimmt sind, geschnitten zu werden, wobei das Verfahren umfasst:
Ermitteln einer digitalen Darstellung von mindestens einem Teil einer Kontur (H_{C}) des Kupons aus flexiblem Material (H),
Ermitteln einer bestimmten Richtung (D₁, D₂,...) und eines bestimmten Abstands (Vᵢ, Vⱼ) des Planarisieren für jeden der Punkte (P₁, P₂, ...) des digitalisierten Teils der Kontur des Kupons, und
für jeden ausgewählten Punkt des digitalisierten Teils der Kontur des Kupons das Ausführen mittels eines Druckfußes (120b) eines Schneidwerkzeugs (120) eines Planarisierens der Ränder des Kupons in der bestimmten Richtung und dem bestimmten Abstand des Planarisierens, die für den Punkt festgelegt werden, und in einer Richtung des Planarisierens, die von der Innenseite des Kupons weg zu seinen Rändern hinführt.

2. Verfahren nach Anspruch 1, wobei die Punkte (P₁, P₂, ...) des digitalisierten Teils der Kontur (H_{C}) des Kupons (H) ausgehend von einer Anordnung von Punkten ausgewählt werden, die ausgehend von dem Anfangspunkt (P₀), der in der Nähe von oder auf der Kontur des Kupons angeordnet ist, iterativ definiert werden, wobei jeder Punkt, der während einer Iteration definiert wird, dem Schnittpunkt mit der Kontur des Kupons eines Kreises (C₁, C₂,...) entspricht, der auf einem Punkt zentriert wird, der während der vorhergehenden Iteration definiert wird.

3. Verfahren nach Anspruch 2, wobei der Kreis (C₁, C₂,...) einen Radius (R) aufweist, der kleiner als eine Abmessung des Druckfußes des Schneidwerkzeugs ist.

4. Verfahren nach Anspruch 3, wobei der Kreis (C₁, C₂,...) einen Radius (R) aufweist, der ungefähr dem 0,9-fachen einer Breite des Druckfußes des Schneidwerkzeugs entspricht.

5. Verfahren nach einem der Ansprüche 2 bis 4, wobei die Punkte des digitalisierten Teils der Kontur des Kupons ferner mindestens einen zusätzlichen Punkt (P_{C}) aufweisen, der auf der Kontur (H_{C}) des Kupons und außerhalb der Kreise (C₁, C₂,...), die während der Iterationen in Betracht gezogen werden, angeordnet wird.

6. Verfahren nach einem der Ansprüche 1 bis 5, wobei der digitalisierte Teil der Kontur des Kupons mit einem Schnittbereich (108) zusammenfällt.

7. Verfahren nach einem der Ansprüche 1 bis 6, wobei für jeden Punkt des digitalisierten Teils der Kontur des Kupons die bestimmte Richtung des Planarisierens ausgehend von einer Geraden (D₁, D₂,...) definiert wird, die diesen Punkt der Kontur mit einer Mitte (O) des Kupons verbindet.

8. Verfahren nach Anspruch 7, wobei für jeden Punkt (Pᵢ) des digitalisierten Teils der Kontur des Kupons der bestimmte Abstand des Planarisierens dem Abstand (Vᵢ) zwischen diesem Punkt der Kontur und einem Punkt (Pᵢᵢ) der Geraden (Dᵢ) entspricht, der im Inneren des Kupons gelegen ist.

9. Verfahren nach Anspruch 7, wobei für jeden Punkt (Pⱼ) des digitalisierten Teils der Kontur des Kupons der bestimmte Abstand des Planarisierens dem Abstand (Vⱼ) zwischen einem Punkt (Pⱼⱼ) der Geraden (Dⱼ), der außerhalb des Kupons gelegen ist, und einem Punkt (P'ⱼⱼ) der Geraden (Dⱼ), der im Inneren des Kupons gelegen ist, entspricht.

10. Verfahren zum Schneiden von Teilen in mindestens einen Kupon aus flexiblem Material, wobei das Verfahren umfasst:
Positionieren des Kupons auf einem Schneidetisch (S20),
Nummerieren des Kupons (S40),
Erstellen eines Programms zum Schneiden der Teile in den Kupon (S50), und
Schneiden der Teile in den Kupon nach dem zuvor erstellten Programm zum Schneiden (S70),
**dadurch gekennzeichnet, dass** die Ränder des Kupons vor dem Schneiden der Teile durch das Verfahren zum Planarisieren nach einem der Ansprüche 1 bis 9 planarisiert werden (S60).

## Claims

1. A flattening method for flattening the edges of a swatch of flexible material from which pieces are to be cut out, the method comprising:
establishing a digital representation of at least a portion of an outline (H_{C}) of the swatch of flexible material (H);
establishing a specific flattening direction (D₁, D₂, ...) and distance (Vᵢ, Vⱼ) for each of the points (P₁, P₂, ...) of the scanned portion of the outline of the swatch; and for each selected point of the scanned portion of the outline of the swatch, using a presser foot (120b) of a cutter tool (120), to flatten the edges of the swatch along the specific flattening direction and distance established for said point, and along a flattening direction going from within the swatch towards its edges.

2. A method according to claim 1, wherein points (P₁, P₂, ...) of the scanned portion of the outline (H_{C}) of the swatch (H) are selected from a set of points defined in iterative manner from an initial point (P₀) situated close to or on the outline of the swatch, each point being defined during a corresponding iteration at the intersection of the outline of the swatch and a circle (C₁, C₂, ...) centered on a point defined during a preceding iteration.

3. A method according to claim 2, wherein the circle (C₁, C₂, ...) presents a radius (R) that is less than a dimension of the presser foot of the cutter tool.

4. A method according to claim 3, wherein the circle (C₁, C₂, ...) presents a radius (R) that corresponds to approximately 0.9 times a width of the presser foot of the cutter tool.

5. A method according to any one of claims 2 to 4, wherein the points of the scanned portion of the outline of the swatch further include at least one additional point (P_{C}) that is situated on the outline (H_{C}) of the swatch, and outside the circles (C₁, C₂, ...) taken into consideration during iterated constructions.

6. A method according to any one of claims 1 to 5, wherein the scanned portion of the outline of the swatch coincides with a cutting zone (108).

7. A method according to any one of claims 1 to 6, wherein, for each point of the scanned portion of the outline of the swatch, the specific flattening direction is defined on the basis of a straight line (D₁, D₂, ...) connecting the point of the outline to a center (0) of the swatch.

8. A method according to claim 7, wherein, for each point (Pᵢ) of the scanned portion of the outline of the swatch, the specific flattening distance corresponds to the distance (Vᵢ) between the point of the outline and a point (Pᵢᵢ) of the straight line (Dᵢ) situated within the swatch.

9. A method according to claim 7, wherein, for each point (Pⱼ) of the scanned portion of the outline of the swatch, the specific flattening distance corresponds to the distance (Vⱼ) between a point (Pⱼⱼ) of the straight line (Dⱼ) situated outside the swatch and a point (P'ⱼⱼ) of the straight line (Dⱼ) situated within the swatch.

10. A method of cutting pieces out from at least one swatch of flexible material, the method comprising:
positioning the swatch on a cutting table (S20) ;
scanning the swatch (S40) ;
establishing a program for cutting pieces out from the swatch (S50) ; and
cutting pieces out from the swatch in accordance with the pre-established cutting program (S70) ;
the method being **characterized in that**, prior to cutting the pieces out, the edges of the swatch of material are flattened (S60) by the flattening method according to any one of claims 1 to 9.
